# EUROPÄISCHE PATENTSCHRIFT

(11) **EP 1 491 276 B1**
(45) Veröffentlichungstag und Bekanntmachung des Hinweises auf die Patenterteilung: **31.08.2005**
(21) Anmeldenummer: 03014120.4
(22) Anmeldetag: 23.06.2003
(51) Int. Cl.: B22D 17/10, B22D 17/00, B22D 17/20, B22D 17/22

(54) **Giesskammer einer Druckgiessmaschine und Verfahren zur Formfüllung einer Druckgiessmaschine**
Casting chamber for a die casting machine and method of filling the cavity of a die casting machine
Chambre d'une machine d'injection sous pression et méthode de remplissage de la cavité de cette machine

(43) Veröffentlichungstag der Anmeldung: 29.12.2004
(73) Patentinhaber: ALCAN BDW GmbH & Co. KG, 85570 Markt Schwaben (DE)
(72) Erfinder: Winkler, Reinhard, 78234 Engen (DE); Wüst, Jürgen, 85435 Erding (DE)
(74) Vertreter: Hofstetter, Alfons J.

(56) Entgegenhaltungen:
- EP-A- 0 940 206
- DE-A- 10 122 028
- DE-A- 10 144 945
- DE-A- 19 606 160
- US-A- 2 244 816

## Beschreibung

Die vorliegende Erfindung betrifft eine Gießkammer einer Druckgießmaschine mit einem innerhalb der Gießkammer beweglichen Gießkolben und mindestens einem Ablauf zum Ablauf des flüssigen metallischen Druckgießmaterials in mindestens einen Gießlauf, wobei der Gießlauf mit einem Formhohlraum in Verbindung steht. Des Weiteren betrifft die Erfindung ein Verfahren zur Formfüllung einer Druckgießmaschine.

Derartige Gießkammem für Druckgießmaschinen und Verfahren zur Formfüllung einer Druckgießmaschine sind bekannt. Üblicherweise wird bei horizontalen Kaltkammerdruckgießmaschinen das flüssige Metall über einen geeigneten Kanal, nämlich dem Gießlauf im sogenannten Gießamboss, der in ein formenseitiges Ende der Gießkammer eintaucht, in einen sogenannten Anschnitt und anschließend in den Formhohlraum geführt. Der Verbindungskanal zwischen der Gießkammer und dem Gießlauf ist üblicherweise derart angeordnet, dass das flüssige Metall erst bei einem sehr hohen Füllgrad der Gießkammer in den Gießlauf gelangt. Nachteiligerweise entstehen verfahrensbedingt bei der Befüllung der Gießkammer mit flüssigem Metall durch dessen Affinität mit Sauerstoff Oxide, die sich auf der Metalloberfläche beziehungsweise Badoberfläche ansammeln. Durch die relativ hohe Anordnung des Verbindungskanals zum Gießlauf im Gießamboss gelangt der auf der Badoberfläche der Gießkammer stark oxidhaltige Anteil der Schmelze während der Formfüllung direkt in den Formhohlraum des zu gießenden Gussteils. Im resultierenden Gussteil treten die Oxide in der Regel als flächenförmige Störungen im Gefüge auf und beeinflussen nachteiligerweise die mechanischen Eigenschaften der Gussteile.

Es ist daher Aufgabe der vorliegenden Erfindung eine Gießkammer einer Druckgießmaschine der eingangs genannten Art bereitzustellen, die einen Eintritt von oxidhaltigen Anteilen des Gießmaterials in einen Formhohlraum zuverlässig verhindert.

Es ist weiterhin Aufgabe der vorliegenden Erfindung ein Verfahren zur Formfüllung einer Druckgießmaschine bereitzustellen, welches einen Eintritt von oxidhaltigen Anteilen des Gießmaterials in einen Formhohlraum zuverlässig verhindert.

Zur Lösung dieser Aufgaben dient eine gattungsgemäße Gießkammer gemäß den Merkmalen des Hauptanspruchs 1 und ein Verfahren gemäß den Merkmalen des unabhängigen Anspruchs 5.

Vorteilhafte Ausgestaltungen sind in den jeweiligen Unteransprüchen beschrieben.

Eine erfindungsgemäße Gießkammer einer Druckgießmaschine mit einem innerhalb der Gießkammer beweglich angeordneten Gießkolben und mindestens einem Ablauf zum Ablaufen des flüssigen metallischen Druckgießmaterials in mindestens einen Gießlauf, wobei der Gießlauf mit einem Formhohlraum in Verbindung steht, weist vorteilhafterweise einen Ablauf auf, der formseitig im Bereich des Bodens der Gießkammer angeordnet ist. Somit wird die Metallzufuhr in den Gießlauf zum Anschnitt des Gussteils am unteren formseitigen Austritt der Schmelze aus der Gießkammer in die Form eingebracht. Dadurch wird vorteilhafterweise erreicht, dass während der Vorwärtsbewegung des Gießkolbens eine Separierung der oxidbehafteten leichteren, und damit oberen Metallschicht nicht in den Bereich des Bodens der Gießkammer angeordneten Ablauf kommt. Nur oxidarmes beziehungsweise oxidfreies Gießmaterial strömt aus dem unteren Bereich der Gießkammer in den Gießlauf und damit in den Formhohlraum. Somit wird der Eintritt von oxidhaltigen Anteilen des Gießmaterials in den Formhohlraum zuverlässig verhindert.

In einer vorteilhaften Ausgestaltung der Erfindung ist im oberen, dem Bodenbereich gegenüberliegenden Bereich der Gießkammer formseitig mindestens ein Überlaufkanal, der in mindestens einen Überlaufbehälter mündet, ausgebildet. Durch die zusätzliche Anordnung eines oberen formseitigen Austritts der Schmelze aus der Gießkammer erfolgt eine Separierung der oxidhaltigen Anteile über den Überlaufkanal in den Überlaufbehälter und ein Fließen des oxidarmen beziehungsweise oxidfreien Gießmaterials aus dem unteren Bereich der Gießkammer in den Formhohlraum. Durch die Abschöpfung der oxidhaltigen Anteile des Gießmaterials und deren Überführung in den Überlaufbehälter wird wiederum der Eintritt von oxidhaltigen Anteilen des Gießmaterials in den Formhohlraum zuverlässig verhindert.

In einer weiteren vorteilhaften Ausgestaltung der Erfindung ist das Gießmaterial eine Schmelze eines Leichtmetalls oder einer Leichtmetall-Legierung, wobei das Leichtmetall insbesondere Aluminium oder Magnesium ist.

Ein erfindungsgemäßes Verfahren zur Formfüllung einer Druckgießmaschine umfasst folgende Schritte: (a) Einfüllen eines flüssigen metallischen Druckgießmaterials in eine Gießkammer und (b) Bewegen eines innerhalb der Gießkammer angeordneten Gießkolbens in Richtung eines Formhohlraums und Überführung des Gießmaterials über mindestens einen Ablauf in mindestens einen Gießlauf, wobei der Gießlauf mit dem Formhohlraum in Verbindung steht und der Ablauf formseitig im Bereich des Bodens der Gießkammer angeordnet ist. Durch die Zufuhr des Gießmaterials in den Gießlauf zum Anschnitt des Gussteils am unteren formseitigen Austritt des Gießmaterials aus der Gießkammer wird zuverlässig der Eintritt von oxidhattigen Anteilen des Gießmaterials in den Formhohlraum verhindert.

In einer weiteren vorteilhaften Ausgestaltung des erfindungsgemäßen Verfahrens ist im oberen, dem Bodenbereich gegenüberliegendem Bereich der Gießkammer formseitig mindestens ein Überlaufkanal, der in mindestens einem Überlaufbehälter mündet, ausgebildet. Durch die Ausbildung eines Überlaufkanals und einem Überlaufbehälter erfolgt eine zuverlässige Separierung der oxidbehafteten oberen Gießmaterialschicht in den Überlaufbehälter und ein Überführen des oxidarmen beziehungsweise oxidfreien Gießmaterials aus dem unteren Bereich der Gießkammer in den Formhohlraum. Ein Eindringen des oxidhaltigen Gießmaterials in den Formhohlraum wird somit zuverlässig verhindert.

In einer weiteren vorteilhaften Ausgestaltung des erfindungsgemäßen Verfahrens ist das Gießmaterial eine Schmelze eines Leichtmetalls oder einer Leichtmetall-Legierung, wobei das Leichtmetall insbesondere Aluminium oder Magnesium ist.

Weitere Einzelheiten, Merkmale und Vorteile der Erfindung ergeben sich aus dem in den folgenden Zeichnungen dargestellten Ausführungsbeispiel. Es zeigen:
- Figur 1: eine Schnittdarstellung einer erfindungsgemäßen Gießkammer einer Druckgießmaschine; und
- Figur 2: eine seitliche Schnittdarstellung der Gießkammer gemäß Figur 1.

Figur 1 zeigt in einer Schnittdarstellung eine Gießkammer 12 einer Druckgießmaschine 10. Man erkennt, dass die Gießkammer 12 formseitig im Bereich eines Bodens 24 zwei Abläufe 16, 18 zum Ablaufen des flüssigen metallischen Druckgießmaterials in die Gießläufe 20 aufweist. Die Gießläufe 20 stehen über Kanäle 36 mit einem Formhohlraum 22 in Verbindung. Des Weiteren erkennt man, dass im oberen, dem Bodenbereich 24 gegenüberliegendem Bereich 34 formseitig ein Überlaufkanal 26 ausgebildet ist, der in einem Übertaufbehälter 28 mündet.

Figur 2 zeigt eine seitliche Schnittdarstellung der Gießkammer 14 der Druckgießmaschine 10. Man erkennt, dass innerhalb der Gießkammer 12 ein beweglicher Gießkolben 14 angeordnet ist, der während der Vorwärtsbewegung in Richtung des Gießlaufs 20 beziehungsweise des Formhohlraums 22 das Gießmaterial 30 über den Ablauf 16 in den Gießlauf 20 und damit in den Formhohlraum 22 überführt. Der Ablauf 16 (wie auch der nicht dargestellte Ablauf 18) ist dabei formseitig im Bereich des Bodens 24 der Gießkammer 12 angeordnet. In dem oberen, dem Bodenbereich 24 gegenüberliegendem Bereich 34 ist formseitig der Überlaufkanal 26 angeordnet, der mit dem Überlaufbehälter 28 in Verbindung steht. Man erkennt, dass auf der oxidarmen beziehungsweise oxidfreien Schicht des Gießmaterials 30 eine leichtere, das heißt weniger dichte Schicht 32 bestehend aus oxidhaltigen Anteilen des Gießmaterials aufliegt beziehungsweise aufstimmt. Durch die Anordnung der Abläufe 16, 18 im unteren Bereich der Gießkammer 14 und des Überlaufkanals 26 im oberen Bereich der Gießkammer 14 erfolgt eine zuverlässige Separierung der Schichten 30, 32. In den Gießlauf 20 und damit in den Formhohlraum 22 wird nur oxidarmes beziehungsweise oxidfreies Gießmaterial 30 überführt. Das Gießmaterial 30 besteht dabei aus einer Schmelze eines Leichtmetalls oder Leichtmetall-Legierung, wobei das Leichtmetall insbesondere Aluminium oder Magnesium ist.

## Patentansprüche

1. Gießkammer einer Druckgießmaschine (10) mit einem innerhalb der Gießkammer (12) beweglichen Gießkolben (14) und mindestens einem Ablauf (16, 18) zum Ablauf des flüssigen metallischen Druckgießmaterials (30) in mindestens einen Gießlauf (20), wobei der Gießlauf (20) mit einem Formhohlraum (22) in Verbindung steht,
**dadurch gekennzeichnet,**
**dass** der Ablauf (16, 18) formseitig in Bereich des Bodens (24) der Gießkammer (12) angeordnet ist.

2. Gießkammer nach Anspruch 1,
**dadurch gekennzeichnet,**
**dass** im oberen, dem Bodenbereich (24) gegenüberliegendem Bereich (34) formseitig mindestens ein Überlaufkanal (26), der in mindestens einem Überlaufbehälter (28) mündet, ausgebildet ist.

3. Gießkammer nach Anspruch 1 oder 2,
**dadurch gekennzeichnet,**
**dass** das Gießmaterial (30) eine Schmelze eines Leichtmetalls oder einer Leichtmetall-Legierung ist.

4. Gießkammer nach Anspruch 3,
**dadurch gekennzeichnet,**
**dass** das Leichtmetall Aluminium oder Magnesium ist.

5. Verfahren zur Formfüllung einer Druckgießmaschine (10), wobei das Verfahren folgende Schritte umfasst:
a) Einfüllen eines flüssigen metallischen Druckgießmaterials in eine Gießkammer (12);
b) Bewegen eines innerhalb der Gießkammer (12) angeordneten Gießkolbens (14) in Richtung eines Formhohlraums (22) und Überführung des Gießmaterials (30) über mindestens einen Ablauf (16, 18) in mindestens einen Gießlauf (20), wobei der Gießlauf (20) mit dem Formhohlraum (22) in Verbindung steht und der Ablauf (16, 18) formseitig in Bereich des Bodens (24) der Gießkammer (12) angeordnet ist.

6. Verfahren nach Anspruch 5,
**dadurch gekennzeichnet,**
**dass** im oberen, dem Bodenbereich (24) gegenüberliegendem Bereich (34) formseitig mindestens ein Überlaufkanal (26), der in mindestens einem Überlaufbehälter (28) mündet, ausgebildet ist.

7. Verfahren nach Anspruch 5 oder 6,
**dadurch gekennzeichnet,**
**dass** das Gießmaterial (30) eine Schmelze eines Leichtmetalls oder einer Leichtmetall-Legierung ist.

8. Verfahren nach Anspruch 7,
**dadurch gekennzeichnet,**
**dass** das Leichtmetall Aluminium oder Magnesium ist.

## Claims

1. Casting chamber of a die casting machine (10) including a casting piston (14) movable within the casting chamber (12) and at least one discharge (16, 18) for discharging the liquid metallic die casting material (30) into at least one casting passage (20), wherein the casting passage (20) communicates with a mould cavity (22),
**characterized in that**
the discharge (16, 18) is disposed on the mould side in the region of the bottom (24) of the casting chamber (12).

2. Casting chamber according to claim 1,
**characterized in that**
in the upper region (34) opposing the bottom region (24), at least one overflow channel (26) opening in at least one overflow reservoir (28) is formed on the mould side.

3. Casting chamber according to claim 1 or 2,
**characterized in that**
the casting material (30) is a melt of a light metal or a light metal alloy.

4. Casting chamber according to claim 3,
**characterized in that**
the light metal is aluminum or magnesium.

5. Method for mould filling of a die casting machine (10), the method including the following steps:
a) filling-in a liquid metallic die casting material into a casting chamber (12);
b) moving a casting piston (14) disposed within the casting chamber (12) towards a mould cavity (22) and transferring the casting material (30) through at least one discharge (16, 18) into at least one casting passage (20), wherein the casting passage (20) communicates with the mould cavity (22) and the discharge (16, 18) is disposed on the mould side in the region of the bottom (24) of the casting chamber (12).

6. Method according to claim 5,
**characterized in that**
in the upper region (34) opposing the bottom region (24), at least one overflow channel (26) opening in at least one overflow reservoir (28) is formed on the mould side.

7. Method according to claim 5 or 6,
**characterized in that**
the casting material (30) is a melt of a light metal or a light metal alloy.

8. Method according to claim 7,
**characterized in that**
the light metal is aluminum or magnesium.

## Revendications

1. Chambre de coulée d'une machine à coulée sous pression (10) comportant un piston de coulée (14) mobile à l'intérieur de la chambre de coulée (12) et au moins un chenal de coulée (16, 18) pour l'évacuation de la matière métallique liquide (30) prévue d'être coulée sous pression dans au moins un bec de coulée (20), ce dernier (20) étant en communication avec une empreinte (22),
**caractérisée en ce que**
le chenal de coulée (16, 18) est disposé du côté du moule au droit du fond (24) de la chambre de coulée (12).

2. Chambre de coulée selon la revendication 1,
**caractérisée en ce que**
du côté du moule, dans la zone (34) supérieure se trouvant en vis-à-vis de la zone de fond (24), au moins un canal de trop-plein (26) est ménagé, débouchant dans au moins un bac de trop-plein (28).

3. Chambre de coulée selon la revendication 1 ou 2,
**caractérisée en ce que**
la matière à couler (30) est une fonte d'un métal léger ou d'un alliage de métal léger.

4. Chambre de coulée selon la revendication 3,
**caractérisée en ce que**
le métal léger est de l'aluminium ou du magnésium.

5. Procéde de remplissage du moule d'une machine à coulée sous pression (10), le procédé comprenant les étapes suivantes:
a) alimentation d'une chambre de coulée (12) en une matière métallique liquide à être coulée sous pression;
b) déplacement d'un piston de coulée (14) disposé à l'intérieur de la chambre de coulée (12) en direction d'une empreinte (22) et alimentation, par l'intermédiaire d'au moins un chenal de coulée (16, 18), de la matière à couler (30) dans au moins un bec de coulée (20), le bec de coulée (20) étant en communication avec l'empreinte (22) et le chenal de coulée (16, 18) étant disposé, du côté du moule, au droit du fond (24) de la chambre de coulée (12).

6. Procédé selon la revendication 5,
**caractérisé en ce que**
du côté du moule, dans la zone (34) supérieure se trouvant en vis-à-vis de la zone de fond (24), au moins un canal de trop-plein (26) est ménagé, débouchant dans au moins un bac de trop-plein (28).

7. Procédé selon la revendication 5 ou 6,
**caractérisé en ce que**
la matière à couler (30) est une fonte d'un métal léger ou d'un alliage de métal léger.

8. Procédé selon la revendication 7,
**caractérisé en ce que**
le métal léger est de l'aluminium ou du magnésium.
